# FASCICULE DE BREVET EUROPEEN

(11) **EP 1 786 631 B1**
(45) Date de publication et mention de la délivrance du brevet: **31.03.2010**
(21) Numéro de dépôt: 05785117.2
(22) Date de dépôt: 19.08.2005
(51) Int. Cl.: B41M 3/14

(54) **PROCEDE D'IMPRESSION DE DOCUMENTS DE SECURITE, AINSI QU'UN DOCUMENT DE SECURITE**
SICHERHEITSDRUCKVERFAHREN UND SICHERHEITSDOKUMENT
SECURITY PRINTING PROCESS AND SECURITY DOCUMENT

(30) Priorité: 24.08.2004 EP 04020017
(43) Date de publication de la demande: 23.05.2007
(73) Titulaire: KBA-GIORI S.A., 1000 Lausanne 22 (CH)
(72) Inventeur: GYGI, Matthias, CH-1820 Montreux (CH)
(86) Numéro de dépôt international: PCT/IB2005/002453
(87) Numéro de publication internationale: WO 2006/021856

(56) Documents cités:
- US-A- 5 458 713
- US-A- 5 817 205
- US-B1- 6 227 572

## Description

La présente invention concerne un procédé d'impression de documents de sécurité, tels des billets de banque et papiers-valeurs, comprenant notamment une étape de vernissage durant laquelle on dispose une couche de protection sur la surface desdits documents de sécurité et une étape d'impression typographique durant laquelle on imprime au moins un élément typographique sur lesdits documents de sécurité. L'invention concerne aussi un tel document de sécurité.

Dans le but de protéger les billets de banque et papiers valeur d'une usure prématurée due aux manipulations qu'ils subissent et prolonger ainsi leur durée de vie, une couche de protection est appliquée sur les feuilles ou la bobine sur lesquelles sont imprimés lors d'une des ultimes étapes du processus de fabrication.

Dans le document FR-A-523278 on avait déjà prévu une telle couche de protection pour des imprimés et similaires. Dans les documents EP-A-0256170 et EP-A-0860296 on décrit la production de billets de banque et papiers valeur munis d'une couche de protection. Dans le US-A-6227572 des éléments en reliefs sont créés par déformation du papier, pour former, par exemple, une indication en braille concernant la valeur du billet à l'intention des malvoyants. Au moins la zone comprenant ces éléments en relief est renforcée par une couche d'un vernis.

Lors de la fabrication d'un billet de banque ou papier valeur, après l'impression recto verso du papier et le contrôle de la qualité d'impression, les billets répondant aux critères de qualité sont numérotés, un vernis de protection est appliqué comme décrit, par exemple, dans les documents précités et ensuite les feuilles subissent les dernières étapes de finissage, telle que découpage en billets individuels, formation de paquets, comptage, etc. Lors de l'application du vernis de protection sur les deux faces de chaque feuille certaines feuilles peuvent être partiellement ou totalement maculées. Dans ce cas les billets déjà numérotés sont inutilisables et il faut soit réutiliser les numéros manquants sur d'autres feuilles, soit procéder à l'impression d'une série spéciale et ces nouvelles feuilles doivent être insérées dans la pile au bon endroit pour obtenir de liasses avec une numérotation qui se suit.

Pour éviter ce travail fastidieux et coûteux, on a proposé d'imprimer les numéros ou tout autre élément typographique sur les billets et papiers valeur après l'application de la couche de protection et un contrôle de qualité pour écarter les feuilles ou billets maculés On limite ainsi l'impression d'une numérotation spéciale ou récupération des numéros non utilisés aux éventuels numéros mal imprimés.

Il s'est avéré que l'adhésion et la résistance des encres typographiques utilisées pour l'impression de la numérotation sur le papier avec la couche de protection, surtout lorsqu'il s'agit d'une couche de vernis à séchage UV, est très faible. En plus, lorsque l'impression de la face du billet sur laquelle on imprime le numéro est réalisée en taille-douce, le papier est soumis à une très forte pression et il est devenu lisse ce qui ne facilite pas l'adhésion de l'encre utilisée pour la numérotation.

La présente invention propose un procédé d'impression d'au moins un élément typographique sur des documents de sécurité tels des billets de banque et papiers valeur vernis et permettant de pallier ces inconvénients.

Le procédé selon l'invention est caractérisé par le fait que ladite étape d'impression typographique est effectuée après ladite étape de vernissage et par le fait que l'on forme sur lesdits documents de sécurité, avant ladite étape d'impression typographique, au moins un champ rugueux destiné à recevoir ledit au moins un élément typographique.

La rugosité du champ créé et destiné à recevoir l'élément typographique, tel un numéro de série alphanumérique, une signature, une date d'émission ou autre, permet une bonne adhérence de l'encre typographique. L'élément typographique peut par ailleurs être tout autre élément d'authentification unique pour document de sécurité tel qu'un code barre ou autre dessin lisible par une machine spéciale et comportant des éléments qui diffèrent d'un document de sécurité à un autre.

Selon une variante, le champ rugueux est constitué d'une trame de points ou lignes.

Selon une variante, le champ rugueux est formé avant ou après ladite étape de vernissage en augmentant localement l'aspérité de la surface desdits documents de sécurité.

Selon une autre variante préférée, ledit champ rugueux est formé par un procédé d'impression taille-douce la plaque d'impression taille-douce dont la zone destinée à former 1 champ rugueux est ou non encrée.

Selon une autre variante, le champ rugueux peut être réalisé par étampage avant ou après l'étape de vernissage ou par tout autre moyen permettant d'augmenter l'aspérité de la surface du substrat ou de la couche de protection, par exemple, un traitement chimique localisé ou par un traitement au moyen d'un faisceau tel un faisceau laser frappant la surface du document.

Selon une variante, la taille du champ rugueux est supérieure à la taille de l'élément typographique devant y être imprimé.

Selon une variante, la couche de protection est réalisée au moyen d'un vernis à séchage UV.

L'invention concerne aussi un document de sécurité selon l'une des revendications 11 à 14.

L'invention sera décrite plus en détails à l'aide de la figure unique représentant schématiquement un billet de banque vu en plan.

Le billet de banque 1 est imprimé recto verso selon des procédés conventionnels utilisés dans le domaine de l'impression de billets de banque et papiers valeur, c'est-à-dire, l'impression Offset, taille-douce, Orloff, sérigraphie etc. Lors de l'impression du motif 2 sur la face recto du billet 1, un champ 3 rugueux est créé, avantageusement selon un procédé d'impression taille-douce. La plaque d'impression taille-douce comprend une zone identique en dimensions au champ 3, munie de plusieurs entailles de forme et profondeur différentes lesquelles, lors du passage du papier entre la plaque taille-douce et la plaque du cylindre d'impression, formeront sur le papier un champ rugueux comprenant en relief une trame de lignes et points correspondant aux entailles situées sur la plaque taille-douce. Ces reliefs peuvent être quasiment invisibles à l'oeil nu, si ladite zone de la plaque taille-douce n'est pas encrée, mais on peut les détecter au toucher. Nous avons représenté ces reliefs par de points et traits fins sur la figure. Après avoir passé par les différents contrôles de qualité, les feuilles non rejetées sont couvertes d'une couche de protection comme, par exemple, un vernis à séchage UV (il pourrait alternativement s'agir d'un autre type de vernis, comme un verni à séchage infrarouge). Après le séchage du vernis et un dernier contrôle pour écarter les feuilles maculées lors de l'application de la couche de protection, les feuilles passent dans une machine de numérotation conventionnelle qui applique un numéro de série individuel 4 (ainsi que d'autres éléments typographiques non représentés telle une signature ou une date d'émission) sur chaque billet 1 non maculé. Le champ rugueux 3 permet une bonne adhésion de l'encre typographique malgré la présence de la couche de protection.

Par la suite les feuilles sont acheminées vers l'installation de finissage habituelle, contrôle de l'impression de la numérotation, découpage, formation de liasses etc.

Le champ 3 s'étend autour du numéro ou élément typographique de manière à couvrir une surface plus élevée (quelques dixièmes de millimètres suffisent) et tenir compte des éventuelles imprécisions lors de l'impression de la numérotation.

Comme mentionné précédemment plusieurs éléments typographiques peuvent être imprimés sur un document de sécurité tel un billet de banque, par exemple, le numéro de série, une signature, la date d'émission, ou tout autre élément qu'il est souhaitable d'imprimer par typographie.

L'utilisation de la plaque d'impression taille-douce pour la réalisation du champ rugueux 3 est une exécution préférée. Néanmoins, on peut alternativement former les champs rugueux par étampage, par un traitement chimique localisé ou encore au moyen d'un faisceau frappant la surface du document de sécurité, par exemple un faisceau laser. Cette opération peut par ailleurs être réalisée indépendamment avant ou après la disposition de la couche de protection. Ce qui est important est de créer, avant l'impression de l'élément typographique, un champ rugueux permettant une bonne adhésion de l'encre typographique sur la couche de protection. La réalisation du champ 3 lors de l'impression taille-douce est particulièrement avantageuse en ce sens qu'elle ne nécessite pas d'étape additionnelle. Il suffit simplement comme déjà mentionné de prévoir un champ approprié sur la plaque d'impression taille-douce.

L'invention concerne aussi un document de sécurité, comme celui décrit à l'aide la figure 1 comprenant un substrat dont les faces portent des impressions, une couche de protection apposée sur ledit substrat, et un champ rugueux sur lequel est imprimé un élément typographique apposé sur ladite couche de protection.

Le champ rugueux peut être formé, avant vernissage, d'aspérités ménagées sur la surface dudit substrat de sorte que ces aspérités se répercutent sur la surface de ladite couche de protection après vernissage. Alternativement, le champ rugueux peut être formé, après vernissage, d'aspérités ménagées directement sur la surface de ladite couche de protection. Comme déjà mentionné, les aspérités sont préférablement constituées d'une trame de points et/ou lignes.

## Revendications

1. Procédé d'impression de documents de sécurité, tels des billets de banque et papiers-valeurs, comprenant notamment une étape de vernissage durant laquelle on dispose une couche de protection sur la surface desdits documents de sécurité et une étape d'impression typographique durant laquelle on imprime au moins un élément typographique sur lesdits documents de sécurité, **caractérisé par le fait que** ladite étape d'impression typographique est effectuée après ladite étape de vernissage et **par le fait que** l'on forme sur lesdits documents de sécurité, avant ladite étape d'impression typographique, au moins un champ rugueux destiné à recevoir ledit au moins un élément typographique, lequel champ rugueux présente des aspérités permettant d'augmenter l'adhésion dudit au moins un élément typographique sur ladite couche de protection.

2. Procédé selon la revendication 1, **caractérisé par le fait que** l'élément typographique est un numéro de série alphanumérique, une signature ou une date d'émission.

3. Procédé selon la revendication 1 ou 2, **caractérisé par le fait que** le champ rugueux présente des aspérités constituées d'une trame de points et/ou lignes.

4. Procédé selon l'une des revendications 1 à 3, **caractérisé par le fait que** ledit champ rugueux est formé avant ou après ladite étape de vernissage en augmentant localement l'aspérité de la surface desdits documents de sécurité.

5. Procédé selon la revendication 4, **caractérisé par le fait que** ledit champ rugueux est formé, avant ou après la disposition de la couche de protection, par étampage.

6. Procédé selon la revendication 4, **caractérisé par le fait que** ledit champ rugueux est formé, avant ou après la disposition de la couche de protection, par un traitement chimique.

7. Procédé selon la revendication 4, **caractérisé par le fait que** ledit champ rugueux est formé, avant ou après la disposition de la couche de protection, par traitement au moyen d'un faisceau frappant la surface du document.

8. Procédé selon la revendication 4, **caractérisé par le fait que** ledit champ rugueux est formé avant ladite étape de vernissage par un procédé d'impression taille-douce au moyen d'une plaque d'impression taille-douce dont la zone destinée à former ledit champ rugueux est ou non encrée.

9. Procédé selon l'une des revendications 1 à 8, **caractérisé par le fait que** la taille du champ rugueux est supérieure à la taille de l'élément typographique devant y être imprimé.

10. Procédé selon l'une des revendications 1 à 9, **caractérisé par le fait que** ladite couche de protection est réalisée au moyen d'un vernis à séchage UV.

11. Document de sécurité, notamment billet de banque ou papier-valeur, comprenant un substrat dont les faces portent des impressions, une couche de protection apposée sur ledit substrat, et un champ rugueux sur lequel est imprimé un élément typographique apposé sur ladite couche de protection, lequel champ rugueux présente des aspérités permettant d'augmenter l'adhésion dudit au moins un élément typographique sur ladite couche de protection..

12. Document de sécurité selon la revendication 11, **caractérisé par le fait que** le champ rugueux est formé d'aspérités ménagées sur la surface dudit substrat et se répercutant sur la surface de ladite couche de protection.

13. Document de sécurité selon la revendication 11, **caractérisé par le fait que** le champ rugueux est formé d'aspérités ménagées directement sur la surface de ladite couche de protection.

14. Document de sécurité selon l'une des revendications 11 à 13, **caractérisé par le fait que** le champ rugueux présente des aspérités constituées d'une trame de points et/ou lignes.

## Claims

1. Method for printing security documents, such as banknotes and security papers, comprising especially a lacquering step during which a protective layer is deposited on the surface of said security documents and a letterpress printing step during which at least one typographical element is printed on said security documents, **characterized in that** said letterpress printing step is carried out after said lacquering step and **in that**, before said letterpress printing step, at least one roughened field intended to receive said at least one typographical element is formed on said security documents, which roughened field has asperities for increasing the adhesion of said at least one typographical element on said protective layer.

2. Method according to claim 1, **characterized in that** the typographical element is an alphanumeric serial number, a signature or a date of issue.

3. Method according to claim 1 or 2, **characterized in that** the roughened field has asperities consisting of a grid of dots and/or lines.

4. Method according to one of claims 1 to 3, **characterized in that** said roughened field is formed, before or after said lacquering step, by locally increasing the roughness of the surface of said security documents.

5. Method according to claim 4, **characterized in that** said roughened field is formed, before or after deposition of the protective layer, by stamping.

6. Method according to claim 4, **characterized in that** the roughened field is formed, before or after deposition of the protective layer, by a chemical treatment.

7. Method according to claim 4, **characterized in that** said roughened field is formed, before or after deposition of the protective layer, by a treatment using a beam that strikes the surface of the document.

8. Method according to claim 4, **characterized in that** said roughened field is formed before said lacquering step by an intaglio printing process using an intaglio printing plate whose region intended to form said roughened field may or may not be inked.

9. Method according to one of claims 1 to 8, **characterized in that** the size of the roughened field is greater than the size of the typographical element that has to be printed thereon.

10. Method according to one of claims 1 to 9, **characterized in that** said protective layer is produced by means of a UV-curable lacquer.

11. Security document, especially a banknote or a security paper, comprising a substrate, the faces of which bear prints, a protective layer affixed to said substrate, and a roughened field on which a typographical element affixed to said protective layer is printed, which roughened field has asperities for increasing the adhesion of said at least one typographical element on said protective layer.

12. Security document according to claim 11, **characterized in that** the roughened field is formed from asperities made on the surface of said substrate and being manifested on the surface of said protective layer.

13. Security document according to claim 11, **characterized in that** the roughened field is formed from asperities made directly on the surface of said protective layer.

14. Security document according to one of claims 11 to 13, **characterized in that** the roughened field has asperities consisting of a grid of dots and/or lines.

## Patentansprüche

1. Verfahren zum Drucken von Sicherheitsdokumenten, wie Banknoten und Wertpapiere, das insbesondere einen Schritt des Lackierens, während dem eine Schutzschicht auf die Oberfläche der Sicherheitsdokumente aufgebracht wird, und einen Schritt des Hockdrucks enthält, während dem mindestens ein typographisches Element auf die Sicherheitsdokumente gedruckt wird, **dadurch gekennzeichnet, dass** der Schritt des Hochdrucks nach dem Schritt des Lackierens durchgeführt wird, und dass auf den Sicherheitsdokumenten vor dem Schritt des Hochdrucks mindestens ein raues Feld geformt wird, das dazu bestimmt ist, das mindestens eine typographisches Element aufzunehmen, wobei das raue Feld Rauigkeiten aufweist, die es ermöglichen, das Haften des mindestens einen typographischen Elements auf der Schutzschicht zu erhöhen.

2. Verfahren nach Anspruch 1, **dadurch gekennzeichnet, dass** das typographische Element eine alphanumerische Seriennummer, eine Signatur oder ein Ausgabedatum ist.

3. Verfahren nach Anspruch 1 oder 2, **dadurch gekennzeichnet, dass** das raue Feld Rauigkeiten aufweist, die aus einer Folge von Punkten und/oder Linien bestehen.

4. Verfahren nach einem der Ansprüche 1 bis 3, **dadurch gekennzeichnet, dass** das raue Feld vor oder nach dem Lackierschritt geformt wird, indem die Rauigkeit der Oberfläche der Sicherheitsdokumente lokal erhöht wird.

5. Verfahren nach Anspruch 4, **dadurch gekennzeichnet, dass** das raue Feld vor oder nach dem Aufbringen der Schutzschicht durch Prägedruck geformt wird.

6. Verfahren nach Anspruch 4, **dadurch gekennzeichnet, dass** das raue Feld vor oder nach dem Aufbringen der Schutzschicht durch eine chemische Bearbeitung geformt wird.

7. Verfahren nach Anspruch 4, **dadurch gekennzeichnet, dass** das raue Feld vor oder nach dem Aufbringen der Schutzschicht durch Bearbeitung mittels eines auf die Oberfläche des Dokuments auftreffenden Strahls geformt wird.

8. Verfahren nach Anspruch 4, **dadurch gekennzeichnet, dass** das raue Feld vor oder nach dem Lackierschritt durch ein Stichtiefdruckverfahren mittels einer Stichtiefdruckplatte geformt wird, deren Zone, die dazu bestimmt ist, das raue Feld zu formen, mit Tinte versehen ist oder nicht.

9. Verfahren nach einem der Ansprüche 1 bis 8, **dadurch gekennzeichnet, dass** die Größe des rauen Felds größer ist als die Größe des typographischen Elements, das darauf gedruckt werden soll.

10. Verfahren nach einem der Ansprüche 1 bis 9, **dadurch gekennzeichnet, dass** die Schutzschicht mit Hilfe eines Lacks mit UV-Trocknung hergestellt wird.

11. Sicherheitsdokument, insbesondere eine Banknote oder ein Wertpapier, das ein Substrat enthält, dessen Seiten Bedruckungen, eine auf das Substrat aufgedrückte Schutzschicht und ein raues Feld tragen, auf das ein auf die Schutzschicht aufgedrücktes typographisches Element gedruckt wird, wobei das raue Feld Rauigkeiten aufweist, die es ermöglichen, das Haften des mindestens einen typographischen Elements auf der Schutzschicht zu erhöhen.

12. Sicherheitsdokument nach Anspruch 11, **dadurch gekennzeichnet, dass** das raue Feld von Rauigkeiten geformt wird, die auf der Oberfläche des Substrats angeordnet sind und sich auf die Oberfläche der Schutzschicht übertragen.

13. Sicherheitsdokument nach Anspruch 11, **dadurch gekennzeichnet, dass** das raue Feld von Rauigkeiten geformt wird, die direkt auf der Oberfläche der Schutzschicht angeordnet sind.

14. Sicherheitsdokument nach einem der Ansprüche 11 bi 13, **dadurch gekennzeichnet, dass** das raue Feld Rauigkeiten aufweist, die aus einer Folge von Punkten und/oder Linien bestehen.
